# EUROPÄISCHE PATENTSCHRIFT

(11) **EP 2 041 356 B1**
(45) Veröffentlichungstag und Bekanntmachung des Hinweises auf die Patenterteilung: **06.11.2013**
(21) Anmeldenummer: 07730190.1
(22) Anmeldetag: 15.06.2007
(51) Int. Cl.: D06F 39/08

(54) **LAUGENABPUMPSTRANG**
PUMP-OUT SECTION FOR A DETERGENT SOLUTION
SECTION DE POMPAGE DE LA LESSIVE

(30) Priorität: 10.07.2006 DE 102006031861
(43) Veröffentlichungstag der Anmeldung: 01.04.2009
(73) Patentinhaber: BSH Bosch und Siemens Hausgeräte GmbH, 81739 München (DE)
(72) Erfinder: BOLDUAN, Edwin, 13629 Berlin (DE); PATEL, Necdet, 12099 Berlin (DE); PROPPE, Wolfgang, 13589 Berlin (DE); RÖMER, Raymond, 13629 Berlin (DE); WIEMER, Horst, 14532 Kleinmachnow (DE)
(86) Internationale Anmeldenummer: PCT/EP2007/055949
(87) Internationale Veröffentlichungsnummer: WO 2008/006665

(56) Entgegenhaltungen:
- EP-A- 0 332 893
- EP-A- 1 209 275
- EP-A- 1 350 884
- EP-A- 1 520 926
- EP-A- 1 543 760
- US-A- 4 821 537
- US-A1- 2004 154 348

## Beschreibung

Die Erfindung betrifft einen Laugenabpumpstrang mit einem Rücklaufbehälter, dessen Volumen so bemessen ist, dass bei abgeschalteter Laugenpumpe eine vorbestimmte Laugenmenge durch die Laugenpumpe hindurch unter die Wäschetrommel durch Schwerkraft zurückströmen kann, und mit einem unteren Abpumpleitungsstück und mit einem oberen Abpumpleitungsstück.

Aus DE 35 06 761 C2 sowie aus DE 100 58 413 A1 ist eine Waschmaschine dieser Art mit einem Laugenpumpenstrang bekannt, der ein an der Druckseite der Laugenpumpe angeschlossenes unteres Abpumpleitstück, ein z. B. an einen Abfluss anschließbares oberes Abpumpleitstück und einen zwischengeschalteten Rücklaufbehälter aufweist. Der Rücklaufbehälter ist in DE 35 06 761 C2 zweistückig und in DE 100 58 413 A1 einstückig hergestellt. Die Abpumpleitstücke und der Rücklaufbehälter sind mit üblichen Mitteln wie Muffen usw. miteinander verbunden. Das Volumen des Laugenpumpenstrangs ist so bemessen, dass bei abgeschalteter Laugenpumpe eine vorbestimmte Laugenmenge aus dem Laugenabpumpstrang durch die Laugenpumpe hindurch unter die Wäschetrommel durch Schwerkraft zurückfließen kann. Dies kann durch einfachen Rückfluss der Lauge geschehen, aber beispielsweise auch dadurch, dass die zurückfließende Lauge eine Ventilkugel des Ablaufschlauchs in einen Dichtsitz bringt.

Bei den bekannten Laugenabpumpsträngen ist es nachteilig, dass Herstellung und Montage vergleichsweise aufwendig sind.

Es ist daher die Aufgabe der vorliegenden Erfindung, einen kostengünstigen und montagefreundlichen Laugenabpumpstrang bereitzustellen.

Diese Aufgabe wird bei einem eingangs beschriebenen Laugenabpumpstrang durch die kennzeichnenden Merkmale des Anspruch 1 gelöst. Vorteilhafte Ausgestaltungen sind den abhängigen Ansprüchen entnehmbar. Ihre Merkmale sind einzeln oder in Kombination miteinander und mit denen des Anspruches 1 kombinierbar.

Der Laugenabpumpstrang der Waschmaschine umfasst mindestens einen Rücklaufbehälter sowie ein unteres und ein oberes Abpumpleitungsstück. Das Volumen des Laugenabpumpstrangs ist so bemessen, dass bei abgeschalteter Laugenpumpe eine vorbestimmte Laugenmenge durch die Laugenpumpe hindurch unter die Wäschetrommel durch Schwerkraft zurückströmen kann, bedarfsweise unter Verwendung eines Rückflussventils. Das untere Abpumpleitungsstück, der Rücklaufbehälter und das obere Abpumpleitungsstück sind einstückig bzw. durchgehend in Form eines mindestens teilweise flexiblen Schlauchs ausgeführt sind, wobei der Schlauch mindestens teilweise durch einen Schlauchhalter geführt, d. h. geformt und / oder fixiert, ist. Der Laugenabpumpstrang umfasst in minimaler Ausführung somit nur noch zwei Teile, nämlich Schlauch und Schlauchhalter. Der Laugenabpumpstrang muss allgemein nur die Funktionen der bekannten Rücklaufbehälter und Abpumpleitungsstücke in Bezug auf den Laugenrückfluss erfüllen; er muss nicht die Form der bekannten Laugenabpumpstränge nachbilden. So kann auch die Funktion von Rücklaufbehälter und Abpumpleitungsstück(en) in einem Schlauchabschnitt kombiniert sein.

Durch Bereitstellung des erfindungsgemäßen Laugenabpumpstrangs wird erstens die Herstellung vereinfacht und verbilligt, gestaltet sich zweitens die Montage einfacher und wird drittens die Ausfallsicherheit erhöht.

In einer vorteilhaften Ausgestaltung des Laugenabpumpstrangs ist in den Schlauch mindestens ein Zwischenstück integriert, insbesondere wenn das Zwischenstück die Form eines glatten Stutzens mit einem Belüftungsloch aufweist. Günstigerweise ist der Stutzen so kurz, dass die Biegbarkeit des Schlauchs im Bereich des Schlauchhalters bzw. seine Montage nicht merklich eingeschränkt sind. Der Laugenabpumpstrang kann aber auch mehrere Zwischenstücke aufweisen, z. B. einen weiteren Stutzen mit Belüftungseinrichtung, z. B. zur Anbringung von Sensoren, wie Druck- oder Fluidsensoren.

Es ist eine besonders vorteilhafte Ausgestaltung, wenn der Laugenabpumpstrang einen Schlauchhalter umfasst, der einen Dichtungsbereich mit einer darin eingebrachten, vorzugsweise zylinderähnlichen bzw. im horizontalen Querschnitt ringförmigen Schlauchdurchführung sowie mit einem dort eingebrachten Anschlussstutzen aufweist, und wenn der glatte Stutzen des Schlauchs dichtend in die Schlauchdurchführung des Dichtungsbereich des Schlauchhalters eingebracht werden kann. Die äußere Form des Dichtungsbereichs ist nicht festgelegt.

Die Abdichtung des glatten Stutzens im Dichtungsbereich geschieht günstigerweise durch Dichtungselemente wie O-Ringe, insbesondere, wenn der Stutzen auf beiden Seiten durch die O-Ringe begrenzt wird.

Es ist zur effektiven Belüftung vorteilhaft, wenn das Belüftungsloch genau im Bereich des Anschlussstutzens positionierbar ist. Dies kann beispielsweise durch Führungselemente wie z. B. Schienen, Nuten etc. unterstützt werden.

Der Schlauch ist vorteilhafterweise im Dichtungsbereich fixierbar.

Das Innenvolumen des Schlauchs ist allgemein in einfacher Weise so gestaltbar, dass das den bekannten Laugenabpumpsträngen entsprechende Volumen eingestellt wird, beispielsweise über die Länge oder den Innendurchmesser des Schlauchs.

Es ist günstig, wenn der Schlauch mindestens teilweise ein Wellrohrschlauch, vorzugsweise aus Kunststoff, insbesondere Polypropylen, ist.

Es ist zur sicheren Montage und zur verbesserten Funktionstüchtigkeit - u. a. auch als Grobklammerfalle - vorteilhaft, wenn der Innendurchmesser des Schlauchs unterschiedlich bzw. variabel dimensioniert ist, insbesondere wenn er einen vergrößerten Durchmesser im Anschlussbereich zur Waschmaschine aufweist.

Vorteilhafterweise weist der Schlauchhalter einen zum Geräteanschluss hin ersten geraden Teilbereich auf, der dann über einen gekrümmten Bereich in einen zweiten geraden Teilbereich, der senkrecht zum ersten geraden Teilbereich steht, übergeht. Der Dichtungsbereich ist günstigerweise im zweiten geraden Teilbereich integriert.

Bei an der Waschmaschine anmontiertem Gerät kann es zur Volumenvergrößerung vorteilhaft sein, wenn im Anschlussbereich zum Gerät der Schlauch kreis- oder bogenförmig verlegbar ist und eine entsprechende Länge aufweist.

In den folgenden Ausführungsbeispielen wird der Laugenabpumpstrang schematisch näher ausgeführt. Dabei zeigen
- Fig. 1: eine schematisch im Vertikalschnitt dargestellte Waschmaschine mit einem Laugenabpumpstrang,
- Fig. 2: eine perspektivische Ansicht eines Schlauchhalters,
- Fig. 3: eine weitere perspektivische Ansicht des Schlauchhalters,
- Fig. 4: eine perspektivische Ansicht eines Laugenabpumpstrangs mit dem Schlauchhalter aus Fig. 2 und 3 und mit einem passenden Schlauch und
- Fig. 5: eine Seitenansicht eines Ausschnitts aus dem Schlauch nach Fig. 4.

In einem trommelförmigen, durch das Maschinengehäuse 14 umgebenen Laugenbehälter 2 der in Fig. 1 dargestellten, dem Stande der Technik entsprechenden Waschmaschine 4 ist eine Wäschetrommel 6 um eine Horizontalachse drehbar gelagert. Dem Laugenbehälter 2 kann über eine Leitung 8, ein Magnetventil 10 und eine Waschmitteleinspüleinrichtung 12 Wasser zugeführt werden. Das höchste im Laugenbehälter 2 erreichbare Wasserniveau 16 ist durch eine gestrichelte Linie schematisch dargestellt. An den Boden 18 des Laugenbehälters 2 ist eine Ablaufleitung 20 angeschlossen, die über einen Flusenabscheider 22 zu der Saugseite einer Laugenpumpe 24 führt. An die Druckseite der Laugenpumpe 24 ist ein Ablaufschlauch 25, 26 angeschlossen, der aus einem unteren Abpumpleitungsstück 25 und einem oberen Abpumpleitungsstück 26 besteht, die durch einen Rücklaufbehälter 30 miteinander verbunden sind, wobei die beiden Abpumpleitungsstücke biegbar und vorzugsweise so genannte Wellrohrschläuche sind. Das obere Abpumpleitungsstück 26 kann an einen Abfluss angeschlossen oder in ein Wasserabflussbecken 28 gehängt werden.

Das Volumen des Rücklaufbehälters 30 ist ungefähr so groß, dass nach dem Abpumpen von Lauge, wenn die Laugenpumpe 24 stillgesetzt ist, die aus dem Abpumpschlauch 25, 26 und dem Rücklaufbehälter 30 durch die Laugenpumpe 24 zurückströmende Lauge auf einem Niveau zu stehen kommt, welches etwas über der Höhe des Bodenbereiches 18 des Laugenbehälters 2 liegt. Dadurch wird sichergestellt, dass bei anschließender Zugabe von Waschmittel aus der Waschmitteleinspüleinrichtung 12 dieses Waschmittel nicht in der Ablaufleitung 20 am Boden 18 des Laugenbehälters 2 verschwindet, sondern von dem ebenfalls neu hinzuzuführenden Wasser der Wasserleitung 8 in die Wäschetrommel 6 gespült wird.

In Fig. 2 ist in schräger Perspektive ein Schlauchhalter 1 gezeigt. Dieser weist einen nach unten in Richtung der Y0-Achse gerichteten ersten geraden Teilbereich 9 auf, der über einen gekrümmten Bereich in einen zweiten geraden Teilbereich 11, der senkrecht zum ersten geraden Teilbereich in Richtung der Z0-Achse steht, übergeht. In den zweiten geraden Teilbereich 11 ist ein zylinderähnlicher bzw. im horizontalen Querschnitt ringförmiger Dichtungsbereich 13 integriert, der einen seitlich angebrachten Anschlussstutzen 3 aufweist. Der Schlauchhalter 1 ist zur verbesserten Montierbarkeit, Gewichts- und Kosteneinsparung mit Durchbrechungen versehen und außerhalb des Dichtungsbereichs 13 seitlich offen. In den Dichtungsbereich 13 sind außerdem Halterungen bzw. Montierhilfen 15 integriert.

Fig. 3 zeigt denselben Schlauchhalter 1 (Fig. 1) in einer anderen Ansicht, die sich aus dem Achsenkreuz ergibt.

Fig. 4 zeigt in einer zu Fig. 3 analogen Ansicht einen Laugenabpumpstrang 5 mit Schlauchhalter 1 und darin geführtem Schlauch 17. Dieser Laugenabpumpstrang 5 ersetzt denjenigen aus dem Stand der Technik, der in Fig. 1 mit 25, 26, 30 bezeichnet ist. Die untere Öffnung 19 ist zum einlassenden Anschluss an die Druckseite der Laugenpumpe 24 einer Waschmaschine vorgesehen, die obere Öffnung 21 ist zum Anschluss an einen Auslass, z. B. an einen Abfluss 28 (Fig. 1), gedacht.

Fig. 5 zeigt skizzenhaft einen dem Dichtungsbereich 13 zugeordneten Abschnitt des Schlauches 17. Der Schlauch 17 besteht im wesentlichen aus Wellrohr-Segmenten aus Polypropylen (PP). In den Schlauch 17 ist ein glatter, zylinder- oder stutzenähnlicher Abschnitt als Belüftungseinrichtung 27 integriert. Zur besseren Erkennbarkeit der Einzelheiten der Schlauch-Ausbildung im Dichtungsbereich 13 ist dieser Teil des Schlauches aus der Gesamtlänge des Schlauches 17 heraus gebrochen und größer dargestellt als die übrigen Teile des Schlauches 17. In axialem Abstand von einem Belüftungsloch 29, das im Montagezustand unter dem Anschlussstutzen 3 des Schlauchhalters 1 positioniert ist, sind außen an der Belüftungseinrichtung 27 dichtende O-Ringe 23 angebracht. Bei Einführen des Schlauches 17 in den Dichtungsbereich 13 des Schlauchhalters 1 dichten die O-Ringe 23 den inneren ringförmigen Dichtungsbereich 13 an der Belüftungseinrichtung 27 und damit den Anschlussstutzen 3 axial ab. Idealerweise ist das Belüftungsloch 29 genau vor dem Anschlussstutzen 3 positioniert, was sich z. B. durch entsprechende Führungen erreichen lässt. Sofern allerdings der ringförmige Bereich in Höhe des Belüftungsloches 29 genügend großen Abstand hat zur Innenwand des Schlauchhalters 1, ist eine exakte Gegenüberstellung des Belüftungsloches 29 mit dem Eingang des Anschlussstutzens 3 nicht zwingend.

Der Schlauch 17 ist im Dichtungsbereich 13 des Schlauchhalters 1 mit der in axialer Richtung abgedichteten Belüftungseinrichtung 27 des Schlauches 17 versehen (siehe auch Fig. 5). Durch die Abdichtung (hier O-Ringe 23) wird gewährleistet, dass aus dem Schlauch 17 durch die Belüftungseinrichtung 27 gelangende flüssige Lauge oder Laugendampf durch den Anschlussstutzen 3 und einen darauf dichtend aufgesetzten Belüftungsschlauch 7 (Fig. 4) ableitbar ist und nicht an den offenen Enden des Dichtungsbereichs 13 in die Umgebung austritt.

Im Dichtungsbereich 13 ist der Schlauch 17 sinnvollerweise am Schlauchhalter 1 fixiert, z. B. durch eine Druckverbindung über die O-Ringe 23, oder aber durch andere Methoden wie Verklebung, Verrastung, Verschraubung usw.

Im Bereich der unteren Öffnung 19 ist es zur Bereitstellung eines ausreichenden Flüssigkeitsvolumens und für die Funktion als Auffangbehälter bzw. Grobklammernfalle vorteilhaft, wenn dort der Innendurchmesser des Schlauchs 17 vergleichsweise vergrößert ist.

Bei Anschluss an eine Waschmaschine kann der Schlauch 17 günstigerweise so lang sein, dass er im Bereich des Geräteanschlusses in einem Kreisbogen o. ä. verlegt ist, so dass durch diesen Bogen zusätzliches Volumen geschaffen wird. Gleichzeitig kann eine Vergrößerung des Innendurchmessers mehr Volumen in diesem Bereich schaffen.

Die Länge des Schlauches 17 kann bedarfsgerecht eingestellt werden.

Allgemein kann der Laugenabpumpstrang 5 den baulichen Gegebenheiten angepasst werden, z. B. durch Variation von Form, Durchmesser, Länge, Material usw.

## Patentansprüche

1. Laugenabpumpstrang (5) für eine Waschmaschine (4) mit einer Wäschetrommel (6), mit einer Laugenpumpe (24) und mit einem im Zuge des Abpumpstranges angeordneten Rücklaufbehälter (30), dessen Volumen so bemessen ist, dass bei abgeschalteter Laugenpumpe (24) eine vorbestimmte Laugenmenge durch die Laugenpumpe hindurch unter die Wäschetrommel (6) durch Schwerkraft zurückströmen kann, sowie mit einem unteren Abpumpleitungsstück (25) und mit einem oberen Abpumpleitungsstück (26), **dadurch gekennzeichnet, dass** das untere Abpumpleitungsstück (25), der Rücklaufbehälter (30) und das obere Abpumpleitungsstück (26) als mindestens teilweise biegbarer Schlauch (17) einstückig ausgeführt sind, welcher mindestens teilweise durch einen Schlauchhalter (1) geführt ist, der einen Dichtungsbereich (13) mit einer darin eingebrachten, vorzugsweise zylinderähnlichen Schlauchdurchführung sowie mit einem dort angebrachten Anschlussstutzen (3) aufweist, wobei der glatte Stutzen (27) des Schlauchs (17) dichtend in die Schlauchdurchführung einführbar ist.

2. Laugenabpumpstrang nach Anspruch 1, **dadurch gekennzeichnet, dass** in den Schlauch (17) mindestens ein Zwischenstück in Form eines glatten Stutzens (27) mit einem Belüftungsloch (29) integriert ist.

3. Laugenabpumpstrang nach Anspruch 2 **dadurch gekennzeichnet, dass** das Belüftungsloch (29) sich genau im Bereich der Mündung des Anschlussstutzens (3) befindet.

4. Laugenabpumpstrang nach einem der Ansprüche 1 oder 3, **dadurch gekennzeichnet, dass** der Schlauch (17) im Dichtungsbereich (13) fixierbar ist.

5. Laugenabpumpstrang nach einem der vorhergehenden Ansprüche, **dadurch gekennzeichnet, dass** der Schlauch (17) ein Kunststoff-Wellrohrschlauch ist, insbesondere aus Polypropylen besteht.

6. Laugenabpumpstrang nach einem der vorhergehenden Ansprüche, **dadurch gekennzeichnet, dass** der Schlauch (17) einen unterschiedlich dimensionierten Innendurchmesser aufweist, insbesondere einen vergrößerten Durchmesser am geräteseitigen Anschlussbereich (19).

7. Laugenabpumpstrang nach einem der vorhergehenden Ansprüche, **dadurch gekennzeichnet, dass** der Schlauchhalter (1) zum geräteseitigen Anschlussbereich (19) hin einen ersten geraden Teilbereich aufweist, der im Zuge zum Ablaufbereich (21) hin über einen gekrümmten Bereich in einen zweiten geraden Teilbereich, der senkrecht zum ersten geraden Teilbereich steht, übergeht.

## Claims

1. Wash liquor pump-out section (5) for a washing machine (4) having a laundry drum (6), a drain pump (24) and a return flow tank (30) arranged in the course of the pump-out section, the volume of which is dimensioned such that with the drain pump (24) off a predefined quantity of wash liquor can flow back through the drain pump below the laundry drum (6) due to the force of gravity and having a lower pump-out line piece (25) and an upper pump-out line piece (26), **characterised in that** the lower pump-out line piece (25), the return flow tank (30) and the upper pump-out line piece (26) are designed in one piece as an at least partially flexible tube (17), which is guided at least partially through a tube holding device (1), which has a sealing region (13) having a preferably cylindrical tube feed-through inserted therein as well as a connector (3) attached thereto, the smooth connector (27) of the tube (17) being able to be inserted into the tube feed-through in a sealing manner.

2. Wash liquor pump-out section according to claim 1, **characterised in that** at least one intermediate piece is integrated into the tube (17) in the form of a smooth connector (27) with a ventilation hole (29).

3. Wash liquor pump-out section according to claim 2, **characterised in that** the ventilation hole (29) is located precisely in the region of the opening of the connector (3).

4. Wash liquor pump-out section according to one of claims 1 or 3, **characterised in that** the tube (17) can be fixed in the sealing region (13).

5. Wash liquor pump-out section according to one of the preceding claims, **characterised in that** the tube (17) is a plastic corrugated tube, in particular made out of polypropylene.

6. Wash liquor pump-out section according to one of the preceding claims, **characterised in that** the tube (17) has a differently dimensioned internal diameter, in particular an enlarged diameter in the connection region (19) on the appliance side.

7. Wash liquor pump-out section according to one of the preceding claims, **characterised in that** the tube holding device (1) comprises a first straight sub-region towards the connection region (19) on the appliance side, said first straight sub-region transitioning via a curved region into a second straight sub-region on the way to the drain region (21), said second straight sub-region being perpendicular to the first straight sub-region.

## Revendications

1. Section de pompage de lessive (5) pour un lave-linge (4) avec un tambour de lavage (6), avec une pompe à lessive (24) et avec un réservoir de retour d'eau (30) disposé sur le parcours de la section de pompage, dont le volume est calculé de sorte qu'une quantité de lessive prédéterminée puisse refluer par la pesanteur à travers la pompe à lessive sous le tambour de lavage (6) lorsque la pompe à lessive (24) est mise hors tension, et avec un tronçon inférieur de la conduite de vidange par pompage (25) et un tronçon supérieur de la conduite de vidange par pompage (26), **caractérisée en ce que** le tronçon inférieur de la conduite de vidange par pompage (25), le réservoir de retour d'eau (30) et le tronçon supérieur de la conduite de vidange par pompage (26) sont réalisés en une pièce sous forme de tuyau (17) au moins partiellement flexible, lequel est guidé au moins partiellement à travers un support de tuyau (1), lequel présente une zone d'étanchéité (13) contenant un passage pour tuyau de préférence cylindrique ou semblable et comporte une tubulure de raccordement (3), le raccord lisse (27) du tuyau (17) pouvant être introduit de manière étanche dans le passage pour tuyau.

2. Section de pompage de lessive selon la revendication 1, **caractérisée en ce qu'**au moins une pièce intermédiaire sous forme de raccord lisse (27) avec un orifice d'aération (29) est intégré dans le tuyau (17).

3. Section de pompage de lessive selon la revendication 2, **caractérisée en ce que** l'orifice d'aération (29) se trouve précisément dans la zone de l'embouchure de la tubulure de raccordement (3).

4. Section de pompage de lessive selon l'une des revendications 1 ou 3, **caractérisée en ce que** le tuyau (17) peut être fixé dans la zone d'étanchéité (13).

5. Section de pompage de lessive selon l'une des revendications précédentes, **caractérisée en ce que** le tuyau (17) est un tuyau onduleux flexible, en particulier en polypropylène.

6. Section de pompage de lessive selon l'une des revendications précédentes, **caractérisée en ce que** le tuyau (17) présente un diamètre intérieur dimensionné de manière différente, en particulier un diamètre accru au niveau de la zone de raccordement côté appareil (19).

7. Section de pompage de lessive selon l'une des revendications précédentes, **caractérisée en ce que** le support de tuyau (1) présente une première zone partielle droite en direction de la zone de raccordement (19) côté appareil, laquelle est en continuité, en direction de la zone d'écoulement (21), avec une deuxième zone partielle droite perpendiculaire à la première zone partielle droite et ces deux zones étant séparées par une zone courbée.
